# FASCICULE DE BREVET EUROPEEN

(11) **EP 1 035 956 B1**
(45) Date de publication et mention de la délivrance du brevet: **19.11.2003**
(21) Numéro de dépôt: 99946259.1
(22) Date de dépôt: 29.09.1999
(51) Int. Cl.: B28B 1/29, E04F 21/24, G21F 9/36, G21F 9/00

(54) **DISPOSITIF DE SURFACAGE**
BESCHICHTUNGSVORRICHTUNG
SURFACING DEVICE

(30) Priorité: 29.09.1998 FR 9812138
(43) Date de publication de la demande: 20.09.2000
(73) Titulaire: COMPAGNIE GENERALE DES MATIERES NUCLEAIRES, 78140 Velizy Villacoublay (FR)
(72) Inventeur: DELORIS, Roger, F-78125 Poigny la Forêt (FR); DUMONT, Jean-Claude, F-50460 Tonneville (FR); DUQUESNOY, Thierry, F-78690 Les Essarts le Roi (FR)
(74) Mandataire: Cardy, Sophie
(86) Numéro de dépôt international: FR9902313
(87) Numéro de publication internationale: WO00018553

(56) Documents cités:
- EP-A- 0 218 136
- DE-C- 842 777
- FR-A- 2 693 399
- GB-A- 1 487 833
- US-A- 4 170 443
- US-A- 5 205 669
- US-A- 5 449 406
- SOVIET PATENTS ABSTRACTS, Derwent Publications LTD. London GB 1986 WEEK 32, 22 aôut 1986 AN 86-210573 & SU 1 201 388 A (SARAT POLY),30 décembre 1985 XP002120623

## Description

L'invention concerne un dispositif de surfaçage destiné à rendre sensiblement plane la surface supérieure d'un matériau visqueux contenu dans un récipient et un procédé de surfaçage utilisant un tel dispositif.

Le terme surfaçage concerne l'opération consistant à rendre plane la surface d'un matériau visqueux tel que du béton ou du ciment.

Selon l'art antérieur, une opération de surfaçage est réalisée manuellement avec un outil présentant une surface plane (une règle ou une truelle de maçon), cet outil étant déplacé horizontalement et sensiblement parallèlement à la surface à lisser par l'opérateur, la surface plane, par exemple la tranche de l'outil, pénétrant de quelques millimètres à l'intérieur de la matière pour "niveler" la surface supérieure du matériau visqueux afin de l'aplanir. L'opérateur imprime à l'outil un mouvement, laissé à son appréciation, qui peut être circulaire, linéaire ou quelconque.

Cette opération manuelle de surfaçage n'est dont pas strictement reproductible, donne des résultats très inégaux dont la qualité est le plus souvent liée à l'expérience de l'opérateur. En outre, une telle opération n'est pas réalisable au sein d'un environnement hostile ne permettant pas la présence d'un opérateur, en particulier dans le cas d'un environnement radioactif.

FR 2 693 399 se rapporte à un dispositif pour assurer la répartition, l'arasage et la finition du béton déversé par une trémie dans des moules montés dans le module de répartition d'une table vibrante. Un bac mobile, qui se déplace sur des voies de roulement selon un mouvement de translation alternative horizontale, porte les moyens mécaniques pour la répartition, l'arasage et la finition du béton pendant et après l'introduction de ce béton dans les moules. Ces moyens mécaniques sont réalisés sous la forme d'un système de rotors ou d'un système de vis sans fin.

SU 1 201 388 concerne un dispositif pour compacter du béton disposé dans un moule grâce à un pilon dont l'axe de rotation est décalé d'un angle gamma par rapport à l'axe de rotation de l'arbre qui le porte de manière à obtenir une rotation excentrée.

La présente invention a pour objectif de résoudre les inconvénients de l'art antérieur en fournissant un dispositif permettant d'automatiser l'opération de surfaçage afin de rendre cette opération reproductible et réalisable sans l'intervention d'un opérateur à proximité du récipient.

Cet objectif est atteint selon la présente invention grâce à un dispositif de surfaçage selon la revendication 1.

Ainsi on comprend que, grâce aux premiers moyens moteurs, il est possible de réaliser la montée ou la descente de la majeure partie du dispositif, incluant la règle constituant l'outil de surfaçage, et que, grâce aux deuxièmes moyens moteurs à vitesse variable, il est possible de mettre en rotation la règle et la partie du dispositif qui lui est solidaire afin d'effectuer de manière automatique un mouvement circulaire réalisant le lissage.

De plus,. la combinaison du mouvement de remontée et de rotation de la règle, pendant la deuxième phase, permet de réaliser le surfaçage par le passage en plusieurs fois, et à des hauteurs régulièrement croissantes, de la règle en chaque endroit de la surface supérieure de la matière visqueuse de sorte que lorsque la règle n'est plus en contact avec la surface, toute la matière a été régulièrement répartie sans qu'il soit nécessaire de retirer un surplus de matière, et par-là même, de nettoyer des éventuelles éclaboussures.

Selon une avantageuse disposition, le dit sous-ensemble comporte, en outre, un bras fixé à ladite partie inférieure de l'arbre et s'étendant diamétralement au-dessus de ladite ouverture dans ladite position opérationnelle, une partie d'extrémité du bras étant reliée à ladite règle et l'autre partie d'extrémité étant reliée à un système d'équilibrage assurant l'horizontalité de la portion longitudinale de la surface inférieure de ladite règle.

Selon une autre configuration particulièrement avantageuse, ledit sous-ensemble comporte, en outre, un système vibratoire relié à ladite règle, afin d'ajouter un mouvement d'oscillations verticales à ladite règle pendant sa rotation, et un système d'amortissement placé entre ledit bras et ladite règle et évitant la transmission de vibrations résultant des oscillations de la règle au reste dudit dispositif.

Dans ce cas, de manière préférentielle, ledit système vibratoire comprend un vibrateur pneumatique solidaire de ladite règle et alimenté par un circuit d'air comprimé comportant une source en air comprimé, un tube d'alimentation coudé présentant un tronçon amont, de préférence vertical, relié à ladite source, un raccord tournant reliant le tronçon aval dudit tube à la partie supérieure dudit arbre, un canal longitudinal traversant de part en part ledit arbre et un tube flexible reliant l'extrémité inférieure dudit canal audit vibrateur et ledit système d'amortissement présente des plots élastiques.

La présente invention se rapporte également au procédé de surfaçage utilisant le dispositif défini précédemment et caractérisé en ce qu'il comporte les étapes suivantes :
- on positionne ledit dispositif de façon à placer ledit ensemble dans sa position opérationnelle au dessus de l'ouverture dudit récipient, l'arbre étant coaxial avec ledit récipient, la règle étant au-dessus d'un rayon de ladite ouverture,
- on réalise une première phase pendant laquelle on active lesdits premiers moyens moteurs pour faire descendre ledit ensemble jusqu'à ce que ladite portion longitudinale de la règle ait pénétré dans ledit matériau visqueux, et
- on réalise une deuxième phase pendant laquelle on active lesdits deuxièmes moyens moteurs pour mettre en rotation ladite règle et pendant laquelle on active lesdits premiers. moyens moteurs pour faire monter ledit ensemble au moins jusqu'à ce que ladite portion longitudinale de la règle soit sortie du matériau visqueux.

De façon particulièrement avantageuse, la deuxième phase est une phase pendant laquelle dans un premier temps, on active lesdits deuxièmes moyens moteurs pour mettre en rotation ladite règle selon une première vitesse de rotation puis, dans un deuxième temps, on active lesdits deuxièmes moyens moteurs pour faire tourner ladite règle selon une deuxième vitesse de rotation, inférieure à ladite première vitesse de rotation.

La présente invention se rapporte également à l'utilisation du dispositif de surfaçage du type précité pour un récipient, de préférence en béton, qui contient ledit matériau visqueux, de préférence du béton, et au moins un étui renfermant des déchets contaminés en vue du stockage ultérieur de longue durée et en ce que ledit matériau visqueux à été coulé dans ledit récipient pendant la phase vibratoire d'une table vibrante à accélération verticale sur laquelle ledit récipient est retenu.

L'invention sera mieux comprise, et des caractéristiques secondaires et leurs avantages apparaîtront au cours de la description d'un mode de réalisation donnée ci-dessous à titre d'exemple.

Il est entendu que la description et les dessins ne sont donnés qu'à titre indicatif et non limitatif.

Il sera fait référence aux dessins annexés, dans lesquels :
- la figure 1 est une vue en coupe longitudinale d'un récipient contenant un matériau visqueux dont la surface supérieure doit être lissée ;
- la figure 2 est une vue schématique en coupe longitudinale d'un dispositif de surfaçage selon la présente invention positionné au-dessus du récipient de la figure 1 ;
- la figure 3 est une vue en élévation de la règle de surfaçage telle qu'elle serait visible depuis l'arrière de la feuille de la figure 2 ;
- la figure 4 est une vue de dessus de la règle de la figure 3 ;
- la figure 5 est une vue de la règle selon la direction V-V de la figure 4 ; et,
- la figure 6 est une vue en coupe selon la direction VI-VI de la règle selon la figure 4.

Le mode de réalisation illustré concerne l'utilisation du dispositif de surfaçage qui sera décrit ci-après pour un récipient utilisé dans l'industrie nucléaire, afin de conditionner des déchets technologiques contaminés par enrobage dans du béton fibre. Les déchets en question sont d'abord placés dans des étuis 10 conçus spécifiquement qui sont empilés à l'intérieur d'un conteneur ou récipient cylindrique 12, de préférence réalisé lui-même en béton fibre.

Les étuis 10 sont noyés à l'intérieur d'une masse d'un matériau très visqueux 14, de préférence de béton fibre, qui a été précédemment coulée à l'intérieur du récipient jusqu'à un niveau affleurant presque le bord supérieur 12c du récipient 12.

Le récipient 12, formé d'une paroi de fond 12a et d'une paroi latérale cylindrique 12b, repose, par la face inférieure 12d de la paroi de fond 12a, sur un support dont la planéité est au moins du même niveau de qualité que celle de la face 12d.

Après la coulée du béton, le niveau supérieur 14a de celui-ci est situé à quelques centimètres au plus en dessous du bord libre supérieur annulaire 12c du récipient 12.

Pour cette application, le béton doit présenter un état de surface parfait à sa surface 14a afin de permettre la superposition par empilage d'une série de récipients 12 qui garantisse l'absence d'un quelconque défaut ou endommagement de la surface 14a du béton lorsque celui-ci est sec. En effet un tel défaut serait susceptible de compromettre l'étanchéité à long terme du récipient 12, son stockage étant prévu pour plusieurs centaines d'années.

Après solidification complète du béton, c'est la surface supérieure 14a de ce béton 14 qui constitue la surface supérieure du récipient, aucun autre couvercle n'étant nécessaire. Ainsi. si cette surface supérieure 14a présente des aspérités ou des irrégularités de surface, ces dernières risquent d'entraîner des phénomènes de fissuration, par exemple suite à une infiltration de liquide.

Pour réaliser le surfaçage de cette surface 14a, un surfaçage manuel est exclu du fait de la radioactivité des déchets enfermés dans les étuis 10, de sorte que cette opération doit pouvoir être effectuée automatiquement avec une commande à distance.

Préalablement à l'étape de surfaçage, la coulée du béton 14 à l'intérieur du récipient 12 s'effectue alors que le récipient 12 est assujetti à une table vibrante afin d'éviter toute bulle d'air à l'intérieur du béton. Si, après le remplissage, il est jugé qu'une quantité de béton excédentaire est présente dans le récipient 12, il est prévu alors que, précédemment à l'opération de surfaçage, le récipient 12 passe au niveau d'un poste de raclage qui permet d'enlever le surplus de béton, c'est-à-dire à peu près tout le béton qui dépasse au-delà du bord supérieur 12c du récipient 12.

On se reportera maintenant à la figure 2 illustrant de façon schématique le dispositif de surfaçage 20 selon la présente invention, placé dans sa position opérationnelle au-dessus du récipient 12.

Le dispositif de surfaçage 20 présente une partie supérieure 20a correspondant à l'ensemble des éléments de motorisation et de guidage, avantageusement commandés à distance, et qui permettent de réaliser simultanément ou successivement un mouvement de translation verticale et un mouvement de rotation comme il sera décrit ci-après. La partie inférieure 20b du dispositif 20 comprend tous les éléments permettant à la règle d'être correctement positionnée et d'avoir le mouvement le plus approprié pour obtenir, après surfaçage, un état de surface le plus plan possible, c'est-à-dire une surface supérieure 14a du béton la plus lisse possible.

Le principe de fonctionnement est le suivant : une règle 22 est placée au-dessus du récipient 12 en regard d'un rayon de son ouverture 12e, la règle ayant une longueur sensiblement égale au rayon intérieur du récipient 12 et ayant un profil spécifique qui sera décrit plus loin. La règle 22 est mise en rotation autour de l'axe Z du récipient 12 tandis que la surface inférieure de la règle est située à quelques millimètres sous la surface 14a du béton de manière à répartir la quantité de béton située au-dessus de ce niveau. Selon le principe du présent dispositif, tandis que la règle 22 est en rotation. celle-ci est remontée verticalement progressivement jusqu'à sortir complètement du béton afin d'obtenir une surface 14a' plane. De manière préférentielle, la remontée de la règle s'effectue en deux temps (ébauche et finition) correspondant respectivement à deux vitesses de rotation successivement rapide (vitesse de travail) et lente (vitesse de finition).

Pour permettre ces deux mouvements de la règle 22, le dispositif 20 comprend un ensemble d'éléments formant un ensemble mobile en translation verticale, une partie de cet ensemble mobile 24 formant un sous-ensemble 26 qui est, en outre, mobile en rotation,

Comme on peut le voir sur la figure 2, le dispositif 20 comprend, en outre, un carter 28 présentant une partie basse ouverte, disposé de manière fixe essentiellement au-dessus de l'ouverture 12e du récipient 12 dans ladite position opérationnelle illustrée sur la figure 2. Dans ce carter 28 est logé au moins partiellement ledit ensemble mobile 24 muni d'un boîtier 30 mobile en translation verticale par rapport au carter 28 et logeant la partie supérieure du sous-ensemble 26. Le carter 28 et le boîtier 30 forment deux éléments creux mécano-soudés emboîtés l'un dans l'autre.

Afin de permettre le mouvement de translation verticale de l'ensemble mobile 24 par rapport au carter 28, le dispositif comprend des premiers moyens moteurs sous la forme d'un moteur pas-à-pas 32 monté en partie haute dudit carter 28 et ayant un arbre de sortie 34 vertical dont l'extrémité libre 34a est filetée et coopère avec la partie supérieure 30a du boîtier 30 formant écrou.

Le carter 28 est prolongé dans sa partie basse par une cloche 36 qui vient refermer, en la couvrant, l'ouverture 12e du récipient 12. Cette cloche 36 constitue ainsi la partie basse du carter formant couvercle du récipient 12, placée au-dessus de la règle 22 et comprenant un bord inférieur circulaire 36a relié à la paroi latérale 12b, des moyens d'étanchéité étant placés entre le bord inférieur 36a de cette partie basse 36 et ladite paroi latérale 12. Dans le mode de réalisation illustré sur la figure 2, le bord inférieur 36a de la cloche 36 présente un diamètre égal à celui du bord supérieur 12c du récipient 12, l'étanchéité étant assurée par un joint d'écrasement annulaire plat 38 compressé entre les bords en regard de la cloche 36 et du récipient 12.

On prévoit, en outre, des moyens de centrage dudit carter 28 permettant de placer ce carter 28 en position opérationnelle par rapport au récipient 12 : des cales de centrage 40 assurent cette fonction.

Un premier système de guidage assure le mouvement de translation verticale entre le carter 28 et l'ensemble mobile 24 grâce à la présence d'au moins un palier 42 placé entre la surface intérieure du carter 28 et la surface extérieure du boîtier 30. De préférence, comme illustré sur la figure 2, le dispositif 20 comprend deux paliers 42 situés respectivement en haut et en bas de la partie supérieure 20a du dispositif 20.

Afin d'éviter une quelconque rotation entre le boîtier 30 et le carter 28, une clavette 44 est montée entre ces derniers.

Ainsi, sous l'action du moteur pas-à-pas 32, la rotation de l'extrémité libre filetée 34a de l'arbre 34 entraîne la translation verticale du boîtier 30 et de tous les éléments qu'il contient et qui lui sont solidaires. C'est le cas de l'arbre 46 placé verticalement et de façon coaxiale à l'axe Z du récipient 12 dans la position opérationnelle du dispositif 20, la règle 22 étant reliée à la partie inférieure 46b de cet arbre 46 qui pénètre à l'intérieur de la cloche 36. La partie supérieure 46a de l'arbre 46 est reliée à des moyens de mise en rotation comprenant des deuxièmes moyens moteurs, solidaires du boîtier 30, qui assurent, avec un deuxième système de guidage, un mouvement de rotation entre ledit sous-ensemble 26 et le boîtier 30, l'arbre 46 étant monté rotatif dans le boîtier 30.

Les deuxièmes moyens moteurs comprennent un ensemble moto-réducteur 48 composé d'un moteur entraînant un réducteur de vitesse d'axe vertical qui entraîne en rotation un pignon 50 d'axe vertical. Ce pignon 50 engrène avec une roue dentée 52 coaxiale avec ledit arbre 46 et fixée autour de la partie supérieure 46a de cet arbre 46.

Cette roue dentée 52 présente un nombre de dents qui aura été déterminé afin d'obtenir le rapport de réduction voulu entre la roue 52 et le pignon 50.

Afin de guider en rotation l'arbre 46, on prévoit un deuxième système de guidage comprenant au moins un roulement 54 placé entre ledit arbre 46 et ledit boîtier 30. Selon le mode de réalisation représenté, on a placé deux roulements 54, de préférence des roulements à rouleaux coniques, le long de l'arbre 46. Ces roulements 54 empêchent tout mouvement latéral de l'arbre 46, et de tous les éléments qui lui sont rattachés et qui forment le sous-ensemble 26, par rapport au boîtier 30.

De manière avantageuse, le dispositif comprend, en outre, des moyens de détection de la position angulaire dudit sous-ensemble 26 par rapport au boîtier 30 grâce à une couronne de codage 56 fixée sur la roue 52 et portant, à deux hauteurs différentes, des bornes régulièrement réparties sur la circonférence de la couronne 56. Deux détecteurs de proximité inductifs 58 sont placés en regard de la couronne 56 afin de repérer éventuellement le passage d'une borne en regard de l'un des détecteurs 58. Les bornes et les détecteurs 58 forment un ensemble logique permettant de connaître à tout moment le nombre de tours effectués par l'arbre 46, c'est-à-dire par la règle 22.

Si l'on se reporte à la partie inférieure 20b du dispositif 20, la partie inférieure 46b de l'arbre est reliée à un bras 60 horizontal, l'arbre étant centré sur ce bras 60. Une première partie d'extrémité 60a (à gauche sur la figure 2) est reliée, via un système de support, à la règle 22 et la deuxième partie d'extrémité 60b du bras 60 (partie droite de la figure 2) est reliée à un système d'équilibrage sous la forme d'un contrepoids 62 destiné à garantir l'horizontalité du bras 60 afin de maintenir également horizontale la règle 22 sans créer de déséquilibre au niveau de la partie inférieure de l'arbre 46.

De façon avantageuse, le dispositif 20 comprend également un vibrateur pneumatique 64 destiné à imprimer à la règle 22 un mouvement d'oscillations verticales pendant sa rotation, ces oscillations permettant d'améliorer de façon considérable l'état de surface final du béton 14. Afin d'alimenter en air comprimé le vibrateur 64, depuis le haut de la partie supérieure 20a, on prévoit un circuit d'air comprimé qui arrive au niveau du dispositif 20 par un tube d'alimentation coudé 66 présentant un tronçon amont 66a vertical, en communication de fluide avec une source en air comprimé, traversant la paroi supérieure du carter 28 de façon coulissante et formant une liaison pivot 68 avec la paroi supérieure du boîtier 30.

Le tronçon aval 66b du tube d'alimentation 66 est relié à un raccord tournant 70 placé de manière coaxiale au-dessus de la partie supérieure 46a de l'arbre 46 qui présente un canal longitudinal 46c débouchant dans la partie basse 46b de l'arbre 46 au niveau d'un tube flexible 72 dont l'autre extrémité est reliée au vibrateur 64.

La règle 22 est fixée sous une plaque réglable.74 qui peut coulisser contre une plaque fixe 75, placée au-dessus de la plaque 74, grâce à une vis (non représentée), l'ensemble formant des moyens de réglage de la position radiale de la règle 22 par rapport à l'arbre 46.

Le vibrateur 64 est placé au-dessus de la plaque fixe 75 qui est reliée au bras 60 par quatre plots élastiques 76 formant un système d'amortissement destiné à atténuer la transmission des vibrations du vibrateur au reste des éléments du dispositif 20.

Avant de réaliser l'opération de surfaçage, on affine la position de la règle 22 afin que son extrémité radialement interne 22a soit centrée par rapport à l'ouverture 12e du récipient 12 c'est-à-dire coaxiale à l'axe Z. Cette extrémité radialement interne 22a est munie d'un ergot 78 ou pion placé coaxialement avec l'axe Z du récipient 12 dans la position opérationnelle du dispositif 20, cet ergot 78 faisant saillie vers le bas par rapport à la règle 22. Pendant la première phase de descente dudit ensemble, l'ergot 78 forme une dépression à la surface supérieure 14a du béton, cette dépression étant progressivement comblée par le béton pendant la deuxième phase de remontée de ladite règle 22 de manière à pouvoir utiliser les résidus accumulés au centre de la surface en évitant ainsi la formation d'un picot central de matière qui serait inacceptable.

Concernant la forme de la règle 22, on se reportera plus particulièrement aux figures 3 à 5.

L'extrémité radialement externe 22b de la règle 22 est quant à elle munie d'un joint de matière élastomère 80 qui prolonge radialement la règle et qui est destinée à venir en contact avec la face interne de la paroi latérale 12b du récipient 12 pour éviter une remontée de matière à ce niveau.

La règle 22 présente une portion longitudinale horizontale 22c délimitée par un contour formant un tronçon d'un anneau présentant un rayon intérieur R2 et une largeur d'anneau e. Cette portion horizontale 22c est adjacente à et délimitée par une paroi verticale postérieure 22d.

La portion horizontale 22c est prolongée, en direction de la paroi antérieure 22e verticale, par une portion inclinée 22f, ascendante à partir de la portion horizontale 22c en direction de la paroi latérale de la règle 22 formant la paroi antérieure 22e pendant la rotation de la règle 22. Comme on peut le voir de façon plus précise sur la figure 3, le bord antérieur 22g de la portion inclinée 22f forme une ligne ascendante à partir de l'extrémité radialement interne 22a en direction de l'extrémité radialement externe 22b de la règle, ce bord antérieur 22g formant un arc de cercle de rayon R1 en projection horizontale (figure 4) et une ligne droite en projection. verticale (figure 3). Le bord postérieur 22h de la portion inclinée 22f, adjacent à la portion horizontale 22c, forme un arc de cercle de rayon R2, R2 étant plus grand que R1.

Ainsi, si l'on se reporte à la figure 6, on s'aperçoit que la règle 22 présente une section transversale en forme de polygone à cinq côtés correspondant à un rectangle dont l'angle, entre la paroi antérieure 22e et la paroi horizontale 22c, est tronqué pour former la portion inclinée 22f.

Ainsi, pendant la rotation de la règle 22, dont le sens est indiqué par la flèche de la figure 4, le béton est entraîné du centre de la règle 22 vers sa périphérie de sorte que l'épaisseur du béton excédentaire se trouve rabattue et étalée progressivement, lors de la rotation de la règle, depuis le centre de la surface 14a vers la périphérie de la surface 14a.

Le profil très particulier de cet règle 22 a pour but d'homogénéiser les vitesses de défilement relatives entre le centre 22a et la périphérie 22b de la règle 22 par rapport au récipient 12.

Pendant la remontée de la règle 22, celle-ci tourne d'abord à une première vitesse de rotation de l'ensemble moto-réducteur 48, afin de réaliser l'ébauche de la surface 14a, puis on diminue la vitesse de rotation de la règle 22 avant que celle-ci ne soit sortie du béton afin de réaliser une étape de finition sur plusieurs tours de rotation de la règle 22, toujours en rotation avec un mouvement ascendant, afin d'avoir de moins en moins de béton rabattu par la portion inclinée 22f, pour finalement arriver à une position dans laquelle la portion horizontale 22c est affleurante à la surface supérieure plane 14a' du béton.

Il suffit ensuite de dégager le récipient 12 du dispositif 20 en écartant ces derniers l'un de l'autre pour procéder à l'étape suivante correspondant au séchage du béton 14.

De manière préférentielle, le dispositif de surfaçage 20 décrit précédemment est associé à :
- un système de rinçage automatique de la cloche 36 qui permet, entre deux opérations de surfaçage, d'éliminer toutes les salissures et/ou éclaboussures présentes sur la paroi interne de la cloche 36 et sur les éléments tournants présents dans cette cloche, notamment sur la règle de surfaçage 22, et
- un système de surveillance à distance comprenant des caméras dont certaines d'entre elles permettent de surveiller l'état de la surface du béton en cours et en fin de lissage ; ce système de télésurveillance permettant à l'opérateur de suivre de manière détaillée le déroulement du procédé de surfaçage afin de le stopper si nécessaire.

## Revendications

1. Dispositif de surfaçage (20) destiné à rendre sensiblement plane la surface supérieure (14a) d'un matériau visqueux (14) contenu dans un récipient (12) présentant un fond (12a) et une paroi latérale (12b) verticale cylindrique dont le bord supérieur (12c) délimite une ouverture (12e) circulaire, **caractérisé en ce qu'**il comprend:
- un ensemble mobile (24) destiné à être placé dans une position opérationnelle vis-à-vis dudit récipient (12), dans laquelle ledit ensemble (24) est au-dessus de ladite ouverture (12e),
- des premiers moyens moteurs (32) et un premier système de guidage (30a, 34a, 42), assurant, dans ladite position opérationnelle, un mouvement de translation verticale dudit ensemble (24) par rapport audit récipient (12), et
- des deuxièmes moyens moteurs (48) à vitesse variable et un deuxième système de guidage (54), assurant, dans ladite position opérationnelle, un mouvement de rotation d'un sous-ensemble (26) mobile appartenant audit ensemble (24),
ledit sous-ensemble (26) comportant :
un arbre (46) vertical, coaxial avec ladite paroi latérale cylindrique (12b) dans ladite position opérationnelle dudit ensemble (24), la partie supérieure (46a) dudit arbre étant solidaire desdits deuxième moyens moteurs (48), et
une règle (22) reliée à la partie inférieure (46b) dudit arbre (46), de longueur sensiblement égale au rayon de ladite ouverture (12e) et ayant une surface inférieure présentant une portion longitudinale (22c) horizontale destinée à niveler la surface supérieure (14a) du matériau visqueux (14), ladite surface inférieure de la règle (22) présentant une portion inclinée ascendante (22f), à partir de la portion horizontale (22c) et en direction d'une paroi latérale de la règle formant paroi antérieure (22e) pendant la rotation de ladite règle (22), le bord antérieur (22g) de la portion inclinée formant une ligne ascendante, à partir de l'extrémité radialement interne (22a) en direction de l'extrémité radialement externe (22b) de ladite règle, ladite règle (22) pénétrant dans ladite ouverture (12e) et dans ledit matériau visqueux (14) lors d'une première phase d'activation des premiers moyens moteurs (32) entraînant la descente dudit ensemble (24), ladite règle (22) étant mise en rotation lors d'une deuxième phase d'activation des premiers moyens moteurs (32) entraînant la remontée dudit ensemble (24).

2. Dispositif selon la revendication 1, **caractérisé en ce que** ledit sous-ensemble (26) comporte, en outre, un bras (60) fixé à ladite partie inférieure (46b) de l'arbre et s'étendant diamétralement au-dessus de ladite ouverture (12e) dans ladite position opérationnelle, une partie d'extrémité (60a) du bras étant reliée à ladite règle (22) et l' autre partie d'extrémité (60b) étant reliée à un système d'équilibrage (62) assurant l'horizontalité de la portion longitudinale (22c) de la surface inférieure de ladite règle (22).

3. Dispositif selon la revendication 2, **caractérisé en ce que** ledit sous-ensemble comporte, en outre, un système vibratoire (64) relié à ladite règle, afin d'ajouter un mouvement d'oscillations verticales à ladite règle (22) pendant sa rotation, et un système d'amortissement (76) placé entre le bras (60) et ladite règle (22) et évitant la transmission de vibrations résultant des oscillations de la règle (22) au reste dudit dispositif.

4. Dispositif selon la revendication 3, **caractérisé en ce que** ledit système vibratoire comprend un vibrateur pneumatique (64) solidaire de ladite règle (22) et alimenté par un circuit d'air comprimé comportant une source en air comprimé, un tube d'alimentation coudé (66) présentant un tronçon amont (66a) relié à ladite source, un raccord tournant (70) reliant le tronçon aval (66b) dudit tube à la partie supérieure (46a) dudit arbre, un canal longitudinal (46c) traversant de part en part ledit arbre (46) et un tube flexible (72) reliant l'extrémité inférieure dudit canal (46c) audit vibrateur (64) et **en ce que** ledit système d'amortissement présente des plots élastiques (76).

5. Dispositif selon la revendication 2, **caractérisé en ce que** ledit sous-ensemble (26) comporte, en outre, des moyens de réglage (74, 75) de la position radiale de ladite règle (22) par rapport audit arbre (46).

6. Dispositif selon l'une quelconque des revendications précédentes, **caractérisé en ce que** ledit dispositif comprend, en outre, un carter (28) présentant une partie basse (36) ouverte, disposé de manière fixe essentiellement au-dessus de l'ouverture (12e) du récipient (12) dans ladite position opérationnelle et dans lequel est logé au moins partiellement ledit ensemble (24) mobile muni d'un boîtier (30), **en ce que** la partie supérieure dudit sous-ensemble (26) est logée dans ledit boîtier (30), **en ce que** lesdits premiers moyens moteurs (32) et ledit premier système de guidage (30a, 34a, 42) assurent le mouvement de translation verticale entre ledit carter (28) et ledit ensemble (24), **en ce que** lesdits deuxièmes moyens moteurs (48) sont solidaires dudit boîtier (30) de sorte qu'ils assurent, avec ledit deuxième système de guidage (54), un mouvement de rotation entre ledit sous-ensemble (26) et ledit boîtier (30) et **en ce que** ledit arbre (46) est monté rotatif dans ledit boîtier (30).

7. Dispositif selon la revendication 6, **caractérisé en ce que** ledit carter (28) comprend une partie basse (36) formant couvercle dudit conteneur, placée au-dessus de ladite règle (22) et comprenant un bord inférieur circulaire (36a) relié à ladite paroi latérale (12b) et **en ce que** des moyens d'étanchéité (38) sont placés entre le bord inférieur (36a) de ladite partie basse (36) et ladite paroi latérale (12b).

8. Dispositif selon la revendication 6, **caractérisé en ce qu'**il comprend, en outre, des moyens de centrage (40) dudit carter (28) permettant de placer ledit carter (28) en position opérationnelle par rapport audit récipient (12) de sorte que ledit arbre (46) est coaxial à ladite paroi latérale (12b) du récipient (12).

9. Dispositif selon la revendication 6, **caractérisé en ce qu'**il comprend, en outre, des moyens de détection (56, 58) de la position angulaire dudit sous-ensemble (26) par rapport au boîtier (30).

10. Dispositif selon la revendication 6, **caractérisé en ce que** lesdits premiers moyens moteurs comprennent un moteur pas-à-pas (32) monté en partie haute dudit carter et ayant un arbre de sortie (34) vertical dont l'extrémité libre (34a) est filetée et coopère avec la partie supérieure (30a) dudit boîtier (30) formant écrou et **en ce que** ledit premier système de guidage comporte au moins un palier (42) entre la surface intérieure dudit carter (28) et la surface extérieure dudit boîtier (30).

11. Dispositif selon la revendication 6, **caractérisé en ce que** ledit sous-ensemble (26) comporte, en outre, une roue dentée coaxiale (52) avec ledit arbre (46) et fixée autour de la partie supérieure (46a) dudit arbre (46), **en ce que** lesdits deuxièmes moyens moteurs (48) comprennent un moteur entraînant un réducteur de vitesse d'axe vertical qui entraîne en rotation un pignon (50) engrenant avec ladite roue dentée (52) et **en ce que** ledit deuxième système de guidage comprend au moins un roulement (54) placé entre ledit arbre (46) et ledit boîtier (30).

12. Dispositif selon l'une quelconque des revendications précédentes, **caractérisé en ce que** ledit bord antérieur (22g) forme un arc de cercle de rayon R1 et **en ce que** ladite portion inclinée (22f) présente un bord postérieur (22h) adjacent à ladite portion horizontale (22c) et formant un arc de cercle de rayon R2>R1.

13. Dispositif selon l'une quelconque des revendications précédentes, **caractérisé en ce que** ladite extrémité radialement interne (22a) de ladite règle est centrée par rapport à ladite ouverture et est munie d'un ergot (78) faisant saillie vers le bas et coaxial avec ledit arbre (46), ledit ergot (78) créant, pendant la première phase, une dépression à la surface supérieure (14a) du béton, cette dépression étant progressivement comblée par ledit matériau visqueux pendant la deuxième phase de remontée de ladite règle (22).

14. Dispositif selon l'une quelconque des revendications précédentes, **caractérisé en ce que** l'extrémité radialement externe (22b) de ladite règle est prolongée radialement par un joint de matière élastomère (80) destiné à venir en contact avec la face interne de la paroi latérale (12b) dudit récipient.

15. Procédé de surfaçage utilisant le dispositif selon l'une quelconque des revendications 1 à 14, **caractérisé en ce qu'**il comprend les étapes suivantes :
- on positionne ledit dispositif (20) de façon à placer ledit ensemble (24) dans sa position opérationnelle au-dessus de l'ouverture (12e) dudit récipient, l'arbre (46) étant coaxial avec ledit récipient (12), la règle (22) étant au-dessus d'un rayon de ladite ouverture (12e),
- on réalise une première phase pendant laquelle on active lesdits premiers moyens moteurs (32) pour faire descendre ledit ensemble (24) jusqu'à ce que ladite portion longitudinale (22c) de la règle (22) ait pénétré dans ledit matériau visqueux (14), et
- on réalise une deuxième phase pendant laquelle on active lesdits deuxièmes moyens moteurs (48) pour mettre en rotation ladite règle (22) et pendant laquelle on active lesdits premiers moyens moteurs (32) pour faire monter ledit ensemble (24) au moins jusqu'à ce que ladite portion longitudinale (12c) de la règle (22) soit sortie du matériau visqueux (14).

16. Procédé de surfaçage selon la revendication 15, **caractérisé en ce que** ladite deuxième phase est une phase pendant laquelle, dans un premier temps, on active lesdits deuxièmes moyens moteurs (48) pour mettre en rotation ladite règle (22) selon une première vitesse de rotation puis, dans un deuxième temps, on active lesdits deuxièmes moyens moteurs (48) pour faire tourner ladite règle (22) selon une deuxième vitesse de rotation, inférieure à ladite. première vitesse de rotation.

17. Utilisation du dispositif de surfaçage selon l'une quelconque des revendications 1 à 14, **caractérisée en ce que** ledit récipient (12), de préférence en béton, contient ledit matériau visqueux (14), de préférence du béton, et au moins un étui (10) renfermant des déchets contaminés en vue du stockage ultérieur de longue durée et **en ce que** ledit matériau visqueux (14) a été coulé dans ledit récipient (12) pendant la phase vibratoire d'une table vibrante à accélération verticale sur laquelle ledit récipient (12) est retenu.

## Claims

1. A surfacing device (20) for making substantially plane the top surface (14a) of a viscous material (14) contained in a receptacle (12) having a bottom wall (12a) and a cylindrical vertical side wall (12b) whose top edge (12c) defines a circular opening (12e), the device being **characterised in that** it comprises:
- a moving assembly (24) designed to be placed in an operating position relative to said receptacle (12) in which position said assembly (24) is above said opening (12e);
- first motor means (32) and a first guide system (30a, 34a, 42) enabling, when in said operating position, vertical translation movement to be imparted to said assembly (24) relative to said receptacle (12); and
- variable-speed, second motor means (48) and a second guide system (54) enabling, when in said operating position, rotary movement to be imparted to a moving subassembly (26) belonging to said assembly (24);
said subassembly (26) comprising:
a vertical shaft (46) on the axis of said cylindrical side wall (12b) when said assembly (24) is in said operating position, the top portion (46a) of said shaft being secured to said second motor means (48); and
a rule (22) connected to the bottom portion (46b) of said shaft (46), the rule of length substantially equal to the radius of said opening (12e) and having a bottom surface presenting a horizontal longitudinal portion (22c) for smoothing the top surface (14a) of the viscous material (14), said bottom surface of the rule (22) having a sloping portion (22f) that rises from the horizontal portion (22c) towards a side wall of the rule that forms a front wall (22e) during rotation of said rule (22), the front edge (22g) of the sloping portion forming a line that rises from the radially inner end (22a) towards the radially outer end (22b) of said rule, said rule (22) penetrating through said opening (12e) into said viscous material (14) during a first stage in which the first motor means (32) are activated to lower said assembly (24), said rule (22) being set into rotation during a second stage during which the first motor means (32) are activated to cause said assembly (24) to rise.

2. A device according to claim 1, **characterised in that** said subassembly (26) also includes an arm (60) fixed to said bottom portion (46b) of the shaft and extending diametrically over said opening (12e) when in said operating position, one end portion (60a) of the arm being connected to said rule (22) and the other end portion (60b) being connected to a balancing system (62) ensuring that the longitudinal portion (22c) of the bottom surface of said rule (22) is horizontal.

3. A device according to claim 2, **characterised in that** said subassembly further includes a vibrator system (64) connected to said rule so as to add vertical oscillatory motion to said rule (22) during rotation thereof, and a damping system (76) placed between the arm (60) and said rule (22) to avoid transmitting the vibration that results from oscillation of the rule (22) to the remainder of said device.

4. A device according to claim 3, **characterised in that** said vibrator system comprises a pneumatic vibrator (64) secured to said rule (22) and fed by a compressed air circuit comprising a compressed air source, an angled feed tube (66) having an upstream segment (66a) connected to said source, a rotary coupling (70) connecting the downstream segment (66b) of said tube to the top portion (46a) of said shaft, a longitudinal channel (46c) passing along said shaft (46), and a flexible tube (72) connecting the bottom end of said channel (46c) to said vibrator (64), and **in that** said damper system has resilient studs (76).

5. A device according to claim 2, **characterised in that** said subassembly (26) also includes means (74, 75) for adjusting the radial position of said rule (22) relative to said shaft (46).

6. A device according to any one of the preceding claims, **characterised in that** said device also comprises a housing (28) having an open bottom portion (36), which is disposed, when in said operating position, in stationary manner essentially over the opening (12e) of the receptacle (12), and in which at least part of said moving assembly (24) including a case (30) is housed, **in that** the top portion of said subassembly (26) is housed in said case (30), **in that** said first motor means (32) and said first guide system (30a, 34a, 42) impart the vertical translation movement between said housing (28) and said assembly (24), **in that** said second motor means (48) are secured to said case (30) in such a manner that in co-operation with said second guide system (54) they impart rotary motion between said subassembly (26) and said case (30), and **in that** said shaft (46) is rotatably mounted in said case (30).

7. A device according to claim 6, **characterised in that** said housing (28) has a bottom portion (36) forming a lid for said container, the bottom portion being placed over said rule (22) and having a circular bottom edge (36a) connected to said side wall (12b), and **in that** sealing means (38) are placed between the bottom edge (36a) of said bottom portion (36) and said side wall (12b).

8. A device according to claim 6, **characterised in that** it further comprises means (40) for centring said housing (28), enabling said housing (28) to be placed in the operating position relative to said receptacle (12) in such a manner that said shaft (46) lies on the axis of said side wall (12b) of the receptacle (12).

9. A device according to claim 6, **characterised in that** it further comprises means (56, 58) for detecting the angular position of said subassembly (26) relative to the case (30).

10. A device according to claim 6, **characterised in that** said first motor means comprise a stepper motor (32) mounted at the top of said housing and having a vertical outlet shaft (34) whose free end (34a) is threaded and co-operates with the top portion (30a) of said case (30) which forms a nut, and **in that** said first guide system includes at least one bearing (42) between the bottom surface of said housing (28) and the outer surface of said case (30).

11. A device according to claim 6, **characterised in that** said subassembly (26) further includes a toothed wheel (52) coaxial about said shaft (46) and fixed around the top portion (46a) of said shaft (46), **in that** said second motor means (48) comprise a motor driving a vertical-axis speed-reducing gear box which rotates a gear (50) which meshes with said toothed wheel (52), and **in that** said second guide system comprises at least one roller bearing (54) placed between said shaft (46) and said case (30).

12. A device according to any one of the preceding claims, **characterised in that** said front edge (22g) forms a circular arc of radius R1 and **in that** said sloping portion (22f) presents a rear edge (22h) adjacent to said horizontal portion (22c) and forming a circular arc of radius R2 > R1.

13. A device according to any one of the preceding claims, **characterised in that** said radially inner end (22a) of said rule is centred relative to said opening and is provided with a peg (78) projecting downwards and lying on the same axis as said shaft (46), said peg (78) acting during the first stage to create a depression in the top surface (14a) of the concrete, said depression being progressively filled with said viscous material during the rising, second stage of said rule (22).

14. A device according to any one of the preceding claims, **characterised in that** the radially outer end (22b) of said rule is extended radially by an elastomer gasket (80) designed to come into contact with the inside face of the side wall (12b) of said receptacle.

15. A surfacing method using the device according to any one of claims 1 to 14, the method being **characterised in that** it comprises the following steps:
- said device (20) is positioned in such a manner as to place said assembly (24) in its operating position over the opening (12e) of said receptacle, the shaft (46) lying on the axis of said receptacle (12), the rule (22) being above a radius of said opening (12e);
- a first stage is performed during which said first motor means (32) are activated to lower said assembly (24) until said longitudinal portion (22c) of the rule (22) has penetrated into said viscous material (14); and
- a second stage is performed during which said second motor means (48) are activated to set said rule (22) into rotation and during which said first motor means (32) are activated to cause said assembly (24) to rise at least until said longitudinal portion (12c) of the rule (22) has moved out from the viscous material (14).

16. A surfacing method according to claim 15, **characterised in that** said second stage is a stage during which said second motor means (48) are initially activated to set said rule (22) into rotation at a first speed of rotation, and subsequently said second motor means (48) are activated to cause said rule (22) to rotate at a second speed of rotation slower than said first speed of rotation.

17. The use of a surfacing device according to any one of claims 1 to 14, the use being **characterised in that** said receptacle (12), preferably made of concrete, contains said viscous material (14), preferably concrete, and at least one box (10) containing contaminated waste for subsequent long-duration storage thereof, and **in that** said viscous material (14) was cast into said receptacle (12) during vibration of a vibrating table which vibrates with vertical acceleration and on which said receptacle (12) was retained.

## Patentansprüche

1. Vorrichtung zum Oberflächenglätten (20), die dazu bestimmt ist, die Oberfläche (14a) eines viskosen Materials (14) im Wesentlichen eben zu machen, das in einem Behälter (12) enthalten ist, der einen Boden (12a) und eine zylinderförmige vertikale Seitenwand (12b) aufweist, deren oberer Rand (12c) eine kreisförmige Öffnung (12e) begrenzt,
**dadurch gekennzeichnet, dass** sie umfasst:
- eine bewegliche Einheit (24), die dazu bestimmt ist, in Bezug auf den Behälter (12) in einer betriebsbereiten Position angeordnet zu sein, in der sich die Einheit (24) über der Öffnung (12e) befindet,
- erste Antriebsmittel (32) und ein erstes Führungssystem (30a, 34a, 42), das in der betriebsbereiten Position eine vertikale Translationsbewegung der Einheit (24) bezüglich des Behälters (12) gewährleistet, und
- zweite Antriebsmittel (48) mit wechselnder Drehzahl und einem zweiten Führungssystem (54), das in der betriebsbereiten Position eine Drehbewegung einer beweglichen Untereinheit (26) gewährleistet, die der Einheit (24) zugehörig ist.
wobei diese Untereinheit (26) umfasst:
- eine vertikale Welle (46), die in der betriebsbereiten Position der Einheit (24) koaxial zu der zylinderförmigen Seitenwand (12b) ist, wobei der obere Teil (46a) der Welle fest mit den zweiten Antriebsmitteln (48) verbunden ist, und
- eine mit dem unteren Teil (46b) der Welle (46) verbundene Abziehschiene (22), deren Länge im Wesentlichen dem Radius der Öffnung (12e) entspricht und die eine Unterseite hat, die ein horizontales Längsstück (22c) aufweist, das dazu bestimmt ist, die Oberfläche (14a) des viskosen Materials (14) zu nivellieren, wobei die Unterseite der Abziehschiene (22), ausgehend von dem horizontalen Stück (22c) und in Richtung einer Seitenwand der Schiene, die während des Drehens der Schiene (22) eine Vorderwand (22e) bildet, ein nach oben geneigtes Stück (22f) aufweist, der vordere Rand (22g) des geneigten Stücks ausgehend von dem radial inneren Ende (22a) in Richtung des radial äußeren Endes (22b) der Schiene eine aufsteigende Linie bildet, die Schiene (22) in die Öffnung (12e) und in das viskose Material (14) während einer ersten Aktivierungsphase der Antriebsmittel (32) eindringt, durch die das Absenken der Einheit (24) bewirkt wird, die Abziehschiene (22) während einer zweiten Aktivierungsphase der ersten Antriebsmittel (32) in Drehung versetzt wird, durch die das Anheben der Einheit bewirkt wird.

2. Vorrichtung nach Anspruch 1,
**dadurch gekennzeichnet, dass** die Untereinheit (26) ferner einen Arm (60) umfasst, der an dem unteren Teil (46b) der Welle befestigt ist und sich in der betriebsbereiten Position diametral über der Öffnung (12e) erstreckt, wobei ein Endteil (60a) des Arms mit der Schiene (22) verbunden ist und das andere Endteil (60b) mit einem Ausgleichssystem (62) verbunden ist, das die horizontale Ausrichtung des Längsstücks (22c) der Unterseite der Schiene (22) gewährleistet.

3. Vorrichtung nach Anspruch 2,
**dadurch gekennzeichnet, dass** die Untereinheit ferner ein Rüttelsystem (64) umfasst, das mit der Schiene verbunden ist, um der Schiene (22) während des Drehens zusätzlich eine vertikal schwingende Bewegung zu geben, sowie ein Dämpfungssystem (76), das zwischen dem Arm (60) und der Schiene (22) angeordnet ist und die Übertragung von Vibrationen auf die übrige Vorrichtung verhindert, die aus den Schwingungen der Schiene (22) resultieren.

4. Vorrichtung nach Anspruch 3,
**dadurch gekennzeichnet, dass** das Rüttelsystem einen pneumatischen Rüttler (64) umfasst, der mit der Schiene (22) fest verbunden ist und durch einen eine Druckluftquelle umfassenden Druckluftkreislauf gespeist wird, sowie ein Zuleitungswinkelrohr (66), das einen mit der Quelle verbundenen vorderen Abschnitt (66a) aufweist, einen den hinteren Abschnitt (66b) des Rohrs mit dem oberen Teil (46a) der Welle verbindenden Drehanschluss (70), einen die Welle (46) ganz durchquerenden Längskanal (46c) und einen das untere Ende des Kanals (46c) mit dem Rüttler (64) verbindenden Schlauch (72), und dass das Dämpfungssystem elastische Stifte umfasst.

5. Vorrichtung nach Anspruch 2,
**dadurch gekennzeichnet, dass** die Untereinheit (26) ferner Mittel zum Einstellen (74, 75) der radialen Position der Schiene (22) bezüglich der Welle (46) umfasst.

6. Vorrichtung nach einem der vorhergehenden Ansprüche,
**dadurch gekennzeichnet, dass** die Vorrichtung ferner eine Verkleidung (28) umfasst, die ein offenes unteres Teil (36) aufweist, das in der betriebsbereiten Position im Wesentlichen über der Öffnung (12e) des Behälters (12) feststehend angeordnet ist, und in der die mit einem Gehäuse (30) versehene bewegliche Einheit (24) wenigstens zum Teil untergebracht ist, dass das obere Teil der Untereinheit (26) in dem Gehäuse (30) untergebracht ist, dass die ersten Antriebsmittel (32) und das erste Führungssystem (30a, 34a, 42) die vertikale Translationsbewegung zwischen der Verkleidung (28) und der Einheit (24) ausführen, dass die zweiten Antriebsmittel (48) fest mit dem Gehäuse (30) verbunden sind, so dass sie zusammen mit dem zweiten Führungssystem (54) eine Drehbewegung zwischen der Untereinheit (26) und dem Gehäuse (30) ausführen, und dass die Welle (46) drehbar in dem Gehäuse (30) montiert ist.

7. Vorrichtung nach Anspruch 6,
**dadurch gekennzeichnet, dass** die Verkleidung (28) ein einen Deckel des Containers bildendes unteres Teil (36) umfasst, das über der Schiene (22) angeordnet ist und einen kreisförmigen unteren Rand (36a) aufweist, der mit der Seitenwand (12b) verbunden ist, und dass Dichtungsmittel (38) zwischen dem unteren Rand (35a) des unteren Teils (36) und der Seitenwand (12b) angeordnet sind.

8. Vorrichtung nach Anspruch 6,
**dadurch gekennzeichnet, dass** sie ferner Mittel zum Zentrieren (40) der Verkleidung (28) umfasst, die es erlauben, die Verkleidung (28) bezüglich des Behälters (12) in betriebsbereite Position zu bringen, so dass die Welle (46) koaxial zur Seitenwand (12b) des Behälters (12) ist.

9. Vorrichtung nach Anspruch 6,
**dadurch gekennzeichnet, dass** sie ferner Mittel zum Erfassen (56, 58) der Winkelposition der Untereinheit (26) bezüglich des Gehäuses (30) umfassen.

10. Vorrichtung nach Anspruch 6,
**dadurch gekennzeichnet, dass** die ersten Antriebsmittel einen Schrittmotor (32) umfassen, der im oberen Teil der Verkleidung angebracht ist und eine vertikale Abtriebswelle (34) hat, deren freies Ende (34a) mit einem Gewinde versehen ist und mit dem oberen Teil (30a) des eine Mutter bildenden Gehäuses (30) zusammenwirkt, und dass das erste Führungssystem wenigstens ein Lager (42) zwischen der Innenseite der Verkleidung (28) und der Außenseite des Gehäuses (30) umfasst.

11. Vorrichtung nach Anspruch 6,
**dadurch gekennzeichnet, dass** die Untereinheit (26) ferner ein zur Welle (46) koaxiales und um den oberen Teil (46a) der Welle (46) herum befestigtes Zahnrad (52) umfasst, dass die zweiten Antriebsmittel (48) einen Motor umfassen, der einen Drehzahlminderer mit vertikaler Achse antreibt, der ein in das Zahnrad (52) eingreifendes Ritzel (50) in Drehung versetzt, und dass das zweite Führungssystem wenigstens ein zwischen der Welle (46) und dem Gehäuse (30) angeordnetes Wälzlager (54) umfasst.

12. Vorrichtung nach einem der vorhergehenden Ansprüche,
**dadurch gekennzeichnet, dass** der vordere Rand (22g) einen Kreisbogen mit Radius R1 bildet und dass der geneigte Abschnitt (22f) einen hinteren Rand (22b) aufweist, der dem horizontalen Abschnitt (22c) benachbart ist und einen Kreisbogen mit Radius R2>R1 bildet.

13. Vorrichtung nach einem der vorhergehenden Ansprüche,
**dadurch gekennzeichnet, dass** das radial innere Ende (22a) der Schiene in Bezug auf die Öffnung zentriert ist und mit einem nach unten vorstehenden und zur Welle (46) koaxialen Nocken (78) versehen ist, wobei der Nocken (78) während der ersten Phase an der Oberseite (14a) des Betons eine Vertiefung erzeugt, und diese Vertiefung allmählich durch das viskose Material während der zweiten Phase des Anhebens der Schiene (22) gefüllt wird.

14. Vorrichtung nach einem der vorhergehenden Ansprüche,
**dadurch gekennzeichnet, dass** das radial äußere Ende (22b) der Schiene durch eine Elastomer-Dichtung (80) radial verlängert ist, die dazu bestimmt ist, mit der Innenseite der Seitenwand (12b) des Behälters in Kontakt zu kommen.

15. Verfahren zum Oberflächenglätten unter Verwendung der Vorrichtung nach einem der Ansprüche 1 bis 14,
**dadurch gekennzeichnet, dass** es die folgenden Schritte umfasst:
- die Vorrichtung (20) wird so positioniert, dass die Einheit (24) in ihrer betriebsbereiten Position über der Öffnung (12e) des Behälters platziert ist, wobei die Welle (46) koaxial zu dem Behälter (12) ist, und die Schiene (22) über einem Radius der Öffnung (12e) ist,
- Ausführen einer ersten Phase, während der die ersten Antriebsmittel (32) aktiviert werden, um die Einheit (24) soweit abzusenken, bis das Längsstück (22c) der Schiene (22) in das viskose Material (14) eindringt, und
- Ausführen einer zweiten Phase, während der die zweiten Antriebsmittel (48) aktiviert werden, um die Schiene (22) in Drehung zu versetzen, und während der die ersten Antriebsmittel (32) aktiviert werden, um die Einheit (24) wenigstens soweit anzuheben, bis das Längsstück (12c) der Schiene (22) das viskose Material (14) verlassen hat.

16. Verfahren zum Oberflächenglätten nach Anspruch 15,
**dadurch gekennzeichnet, dass** die zweite Phase eine Phase ist, während der zunächst die zweiten Antriebsmittel (48) aktiviert werden, um die Schiene (22) gemäß einer ersten Drehzahl in Drehung zu versetzen, und anschließend die zweiten Antriebsmittel (48) aktiviert werden, um die Schiene (22) gemäß einer zweiten Drehzahl zu drehen, die geringer ist als die erste Drehzahl.

17. Verwendung der Vorrichtung zum Oberflächenglätten nach einem der Ansprüche 1 bis 14,
**dadurch gekennzeichnet, dass** der vorzugsweise aus Beton bestehende Behälter (12) das vorzugsweise aus Beton bestehende viskose Material (14) und wenigstens eine Kapsel (10) enthält, in der sich kontaminierte Abfälle zur langfristigen Endlagerung befinden, und dass das viskose Material (14) während der Rüttelphase eines Rütteltisches mit vertikaler Beschleunigung, auf dem der Behälter (12) gehalten wird, in den Behälter (12) geflossen ist.
